# EUROPÄISCHE PATENTSCHRIFT

(11) **EP 0 173 787 B1**
(45) Veröffentlichungstag und Bekanntmachung des Hinweises auf die Patenterteilung: **17.05.1989**
(21) Anmeldenummer: 85100240.2
(22) Anmeldetag: 11.01.1985
(51) Int. Cl.: F04C 27/02, F04B 37/00, F04B 39/12

(54) **Vakuumpumpe**
Vacuum pump
Pompe à vide

(30) Priorität: 09.02.1984 DE 3404556; 09.07.1984 DE 3425177; 29.09.1984 DE 3435921
(43) Veröffentlichungstag der Anmeldung: 12.03.1986
(73) Patentinhaber: LEYBOLD AKTIENGESELLSCHAFT, 50968 Köln (DE)
(72) Erfinder: Arndt, Lutz, D-5210 Troisdorf 15 (DE); Bachmann, Paul, Dr., D-5000 Köln 40 (DE); Berges, Hanns-Peter, Dr., D-5000 Köln 90 (DE); Leier, Wolfgang, D-5060 Bergisch Gladbach 1 (DE); Vorberg, Dieter, D-5042 Erftstadt-Lechenich (DE)
(74) Vertreter: Leineweber, Jürgen, Dipl.-Phys.

(56) Entgegenhaltungen:
- AT-B- 309 911
- DE-A- 2 913 580
- DE-C- 569 212
- GB-A- 1 517 115

## Beschreibung

Vakuumpumpen dienen häufig der Förderung oder dem Absaugen reaktiver Gase, die insbesondere mit Feuchtigkeit und/oder Sauerstoff reagieren. Bei solchen Reaktionen können feste Stoffen entstehen, die sich im Auspuffbereich der Vakuumpumpe anlagern, diesen zunächst verjüngen und schließlich zusetzen. Weiterhin können diese festen Stoffe die Lebensdauer der Vakuumpumpe infolge ihrer mechanischen Wirkung beträchtlich verkürzen. Die beschriebenen Reaktionen können aber auch zu flüssigen oder gasförmigen Stoffen führen, die auf die Werkstoffe der Vakuumpumpe korrosiv wirken oder - falls es sich um eine flüssigkeitsgedichtete Vakuumpumpe handelt - die Eigenschaften der Dichtflüssigkeit beeinträchtigen. So kann z. B. Titanchlorid mit Feuchtigkeit korrosiv wirkende Salzsäure und festes Titanoxid bilden. Ein anderes Beispiel für die Bildung eines festen Rückstandes ist die Reaktion von SiH₄ mit Sauerstoff zu Si0₂. Im Falle der Anwesenheit von , SiH_{z}Ci_{z} treten mit Wasser Reaktionen auf, durch die Salzsäure und festes Siliciumoxid entstehen.

Bei flüssigkeitsgedichteten Vakuumpumpen ist zwar das Auslaßventil üblicherweise mit Flüssigkeit der Dichtflüssigkeit überlagert (vgl. z. B. die DE-A- 569 212). Diese Flüssigkeit verhindert aber nicht, daß Feuchtigkeit und/oder Sauerstoff in den Auspuffraum der Vakuumpumpe hineindiffundiert. Die beschriebenen, nachteiligen chemischen Reaktionen können deshalb im Bereich des Auspuffraumes eintreten und dort ein Zusetzen der Leitungen und/oder eine Verunreinigung des Dichtmittels der Vakuumpumpe bewirken.

Der vorliegenden Erfindung liegt die Aufgabe zugrunde, eine Vakuumpumpe derart auszurüsten, daß die beschriebenen Nachteile nicht mehr eintreten können.

Erfindungsgemäß wird diese Aufgabe dadurch gelost, daß dem Auslaß eine den Eintritt von Wasserdampf oder Sauerstoff verhindernde Sperre nachgeordnet ist, die ein von der Vakuumpumpe separates, zum Teil mit einer Sperrflüssigkeit gefülltes Gehäuse und ein an den Auslaß der Vakuumpumpe angeschlossenes Tauchrohr umfaßt, welches teilweise in die Sperrflüssigkeit eintaucht.

Eine mit einer solchen Sperre ausgerüstete Vakuumpumpe ist vollständig vor Feuchtigkeit oder Sauerstoff geschützt. Nachteilige, zu festen Ablagerungen oder korrosiven Stoffen führende Reaktionen können deshalb im Bereich der Vakuumpumpe nicht mehr stattfinden. Die von der Pumpe geförderten reaktiven Gase oder Dämpfe strömen von Auslaß der Vakuumpumpe zu der erfindungsgemäßen Sperre und durchsetzen die darin vorhandene Flüssigkeit, die das Eindringen von Feuchtigkeit oder Sauerstoff in die Vakuumpumpe verhindert Die Reaktionszone zwischen den reaktiven Gasen oder Dämpfen und der Feuchtigkeit oder dem Sauerstoff ist damit aus dem Bereich der Vakuumpumpe in ein einfaches externes Bauteil verlagert worden, welches z. B. aus korrosionsfesten Bauteilen bestehen kann. Substanzen, die bei Reaktionen mit Feuchtigkeit oder Sauerstoff Feststoffe bilden und ohne die erfindungsgemäße Sperre den Auslaß der Vakuumpumpe zusetzen würden, lagern sich im Gehäuse der erfindungsgemäßen Sperre ab. Gegenüber einem ungeschützten Auspuff der Vakuumpumpe ist die Kapazität der erfindungsgemäßen Sperre bis zur Verstopfung mindestens um den Faktor 20 größer. Durch regelmäßige Wartung dieses externen Zubehörs kann die Verstopfung problemlos verhindert werden.

Ein wesentlicher vorteil der erfindungsgemäßen Sperre besteht darin, daß die Vakuumpumpe auch dann vor Feuchtigkeit oder Sauerstoff geschützt ist, wenn die Pumpe bei niedrigen Ansaugdrücken und damit geringer Gasströmung arbeitet oder stillsteht. Ohne die erfindungsgemäße Sperre findet in diesen Zuständen eine Rückdiffusion von Feuchtigkeit oder Sauerstoff in die Pumpe statt, die insbesondere dann beträchtlich ist, wenn sich an die vakuumpumpe eine mit wasser oder wäßrigen Lösungen gefüllte Einrichtung anschließt, mit der die reaktiven Gase öder Dämpfe zum Schutz der Umwelt abgefangen werden.

Es wäre denkbar, die Vakuumpumpe mit Hilfe von Ventilen oder Klappen in der Auspuffleitung vor dem Eindringen von Feuchtigkeit oder Sauerstoff zu schützen. Bei dieser Lösung besteht jedoch der Nachteil, daß die kritische Reaktionszone zwischen den geförderten Gasen einerseits und der Feuchtigkeit oder des Sauerstoffs andererseits im Bereich dieser Klappen oder Ventile liegen würde, so daß ihre Funktion durch Korrosion oder Belagbildung sehr schnell beeinträchtigt wäre. Bei einem Nichtöffnen eines derartigen Ventils baut sich im Innern der Vakuumpumpe ein unzulässig hoher Druck auf, der bis zur explosionsartigen Zerstörungführen kann.

Das mit seiner freien Öffnung in die Sperrflüssigkeit hineinragende Tauchrohr ist eine zuverlässige Sperre für die Vakuumpumpe. Bei geringem Durchsatz tritt der Auspuffgasstrom in Form von Blasen durch die Sperrflüssigkeit hindurch. Bei höherem Casdurchsatz besteht jedoch die Gefahr, daß die Sperrflüssigkeit aufgeschäumt wird und/oder Tropfen der Sperrflüssigkeit vom Casstrom mitgerissen werden. Zur Verhinderung dieser Vorgänge könnte die Sperre ausreichend groß gestaltet sein. Eine besonders vorteilhafte Lösung besteht jedoch darin, daß das Tuachrohr im Bereich seines in die Sperrflüssigkeit eintauchenden Endes derart abgebogen oder abgeknickt ist, daß seine Endöffnung oberhalb des Sperrflüssigkeitsspiegels liegt und daß sein unterhalb des Sperrflüssigkeitsspiegels liegender Wandungsabschnitt Durchbrechungen aufweist. Durch die Durchbrechungen oder Bohrungen, die vorzugsweise im oberen Bereich der Rohrwandung angeordnet sind, tritt die Sperrflüssigkeit in das Rohr ein und bewirkt die gewünschte Abdichtung. Bei hohen Gasdurchsätzen wird der im Rohr befindliche Flüssigkeitspfropfen ausgestoßen, so daß das Rohr keine Sperrflüssigkeit mehr enthält. In dieser Betriebsphase ist das Vorhandensein des Flüssigkeitspfropfens nicht erforderlich, da aufgrund der hohen Gasgeschwindigkeit in dem Rohr der Rücktritt schädlicher Dämpfe sicher vermieden ist.

Zweckmäßigerweise ist der unterhalb des Spiegels der Sperrflüssigkeit liegende gerade Rohrabschnitt in bezug auf die Richtung des Gasstromes und in bezug auf die Horizontale leicht abfallend gestaltet. Bei dieser Ausführung gibt der innerhalb des Tauchrohres befindliche Flüssigkeitsspiegel immer nur eine solche Anzahl von Durchbrechungen frei, die für das Austreten der durch das Tauchrohr hindurch strömenden Gase erforderlich ist. Unerwünschte Bewegungen der Fiüssigkeit und die damit verbundenen nachteiligen Turbulenzen werden dadurch verhindert.

Weitere Vorteile und Einzelheiten der Erfindung sollen anhand von in den Figuren 1 bis 5 dargestellten Ausführungsbeispielen erläutert werden.

Fig. 1 zeigt schematisch eine Vakuumpumpe 1 mit Einlaß 2 und Auslaß 3. An den Auslaß 3 ist die Sperre 4 angeschlossen, deren Einlaß mit 5 und deren Auslaß mit 6 bezeichnet sind. In der Sperre 4 befindet sich die Sperrflüssigkeit 7. In die Sperrflüssigkeit 7 ragt das mit dem Einlaß 5 verbundene Tauchrohr 8 hinein. Das eintretende Gas tritt durch die Sperrflüssigkeit 7 hindurch und verläßt die Sperre 4 durch den Auslaß 6. Durch die Sperrflüssigkeit 7 ist sichergestellt, daß Feuchtigkeit oder Sauerstoff nicht vom Auslaß 6 zum Einlaß 5 der Sperre 4 gelangen können. Geeignete Sperrflüssigkeiten sind Mineralöle, technische Weißöle, perfluorierte Polyäther, Siliconöle oder allgemein Flüssigkeiten, die nicht mit Wasser mischbar, nicht wasserlösend oder -adsorbierend oder nicht hygroskopisch sind. Die Vakuumpumpe 1 kann eine trockenlaufende oder eine flüssigkeitsgedichtete Vakuumpumpe sein. Als' Dichtflüssigkeiten können die verschiedensten Öle, Äther oder Ester verwendet werden.

Bei dem in Fig. 1 dargestellten Ausführungsbeispiel schließt sich an die Sperre 4 eine Einrichtung an, mit der reaktive Gase oder Dämpfe zum Schutz der Umwelt abgefangen werden können. Dazu werden die Auspuffgase der Vakuumpumpe 1 durch eine Flüssigkeit 11 mit dazu geeigneten Eigenschaften geführt. Dazu geeignete Flüssigkeiten sind Wasser oder wäßrige Lösungen von Stoffen, die die abzufangenden Gase binden.

Fig. 2 zeigt Einzelheiten eines Ausführungsbeispiels für die Sperre 4. Sie umfaßt einen oberen und einen unteren Gehäuseabschnitt 12 bzw. 13. An den oberen Gehäuseabschnitt 12 sind der Einlaß 5 und der Auslaß 6 angebracht. Der Auslaßt 5 steht mit dem Innern des Tauchrohres 8 in Verbindung, das lösbar am oberen Gehäuseabschnitt befestigt ist. Im unteren Gehäuseabschnitt 13 befindet sich die Sperrflüssigkeit 7, in die das Tauchrohr 8 hineinragt. Zur Kontrolle des Sperrflüssigkeitsstandes 14 ist das Auge 15 vorgesehen. Mit 16 ist eine Sperrflüssigkeits-Ablaßschraube bezeichnet. Der vom unteren Gehäuseabschnitt 4 und dem Tauchrohr 8 gebildete Ringraum steht mit dem Auslaß 6 in Verbindung.

Die Figuren. 3 bis 5 zeigen ein Ausführungsbeispiel, bei dem das Tauchrohr 8 derart abgebogen oder abgewinkelt ist, daß seine freie Öffnung 17 oberhalb des Spiegels der Sperrflüssigkeit 7 liegt. Um das Eintreten von Sperrflüssigkeit in das Rohr zu ermöglichen, sind die Durchbrechungen oder Bohrungen 18 vorgesehen, die vorzugsweise im oberen Bereich des eintauchenden Rohrabschnittes angeordnet sind.

Der unterhalb des Sperrflüssigkeitsspiegels liegende Teil des Rohres 8 weist vorzugsweise einen geraden Abschnitt 19 auf, dessen obere Seitemit den Durchbrechungen 18 ausgerüstet ist. In bezug auf die Richtung der strömenden Gase, angedeutet durch die Pfeile 21, und in bezug auf die Horizontale 22 ist der Abschnitt 19 leicht abfallend gestaltet. Dadurch wird erreicht, daß immer nur ein der Stärke des Gasstromes entsprechender Teil der Durchbrechungen 18 freigegeben wird.

Die Figuren 3 bis 5 zeigen verschiedene Betriebszustände. Fig. 3 zeigt den Zustand bei stillstehender Pumpe. Das Rohr 8 ist mit Flüssigkeit gefüllt und stellt eine sichere Absperrung des Rohres 8 und damit der Vakuumpumpe dar. Fig. 4 zeigt den Zustand bei geringem Gasdurchsatz. Durch einen der Stärke des Gasstromes entsprechenden Teil der Durchbrechungen 16 tritt das Gas hindurch. Die Pumpe ist ebenfalls gegenüber Rückströmungen geschützt.

Schließlich zeigt Fig. 5 den Zustand bei hohem Gasdurchsatz. Das Rohr 8 ist frei von Sperrflüssigkeit. Ein Aufschäumen der Sperrflüssigkeit oder ein Mitreißen von Flüssigkeitstropfen ist vermieden. Der infolge des hohen Gasdurchsatzes im Abschnitt 19 herrschende Druck verhindert ein Eintreten von Sperrflüssigkeit durch die Öffnungen 18. Falls erforderlich, kann auf den Druck mit Hilfe einer im Bereich der Öffnung 17 angeordneten Drossel Einfluß genommen werden, die bei hohen Gasdurchsätzen eine den Druck im Tauchrohr 8 erhöhende Wirkung hat. Auch in diesem Betriebszustand ist die Pumpe vor Rückströmungen geschützt, da aufgrund der hohen Gasgeschwindigkeit in dem Rohr 8 das Zurückströmen von schädlichen Dämpfen sicher vermieden ist. Wird der Gasdurchsatz wieder reduziert, tritt automatisch entsprechend der gesunkenen Geschwindigkeit durch die Öffnungen 18 Flüssigkeit in das Rohr 8 ein und stellt dadurch die Sperrfunktion bei kleinem oder Null-Durchsatz sicher.

Da bei der Ausführungsform nach den Figuren 3 bis 5 der gesamte Gasdurchsatz im Falle großer Durchsätze nicht mehr durch die Sperrflüssigkeit gefördert werden muß, tritt ein Aufschäumen der Sperrflüssigkeit nicht mehr ein. Außerdem ist es möglich, die Einrichtung relativ klein zu gestalten.

## Patentansprüche

1. Vakuumpumpe mit Einlaß und Auslaß, dadurch gekennzeichnet, daß dem Auslaß eine den Eintritt von Wasserdampf oder Sauerstoff verhindernde Sperre (4) nachgeordnet ist, die ein von der Vakuumpumpe (1) separates, zum Teil mit einer Sperrflüssigkeit (7) gefülltes Gehäuse (12, 13) und ein an den Auslaß der Vakuumpumpe (1) angeschlossenes Tauchrohr (8) umfaßt, welches teilweise in die Sperrflüssigkeit (7) eintaucht.

2. Vakuumpumpe nach Anspruch 1, dadurch gekennzeichnet, daß das Gehäuse zweiteilig ausgebildet ist und einen oberen Abschnitt (12) mit dem Einlaß- und Auslaßstutzen (5 bzw. 6) sowie einen unteren Abschnitt (13) mit der Sperrflüssigkeit (7) aufweist.

3. Vakuumpumpe nach Anspruch 2, dadurch gekennzeichnet, daß das Tauchrohr (8) lösbar am oberen Gehäuseabschnitt (12) befestigt ist.

4. Vakuumpumpe nach einem der vorhergehenden Ansprüche, dadurch gekennzeichnet, daß der Sperre (4) eine Einrichtung (9) zum Abfangen der reaktiven Gase oder Dämpfe nachgeordnet ist.

5. Vakuumpumpe nach einem der vorhergehenden Ansprüche, dadurch gekennzeichnet, daß das Tauchrohr (8) im Beriech seines in die Sperrflüssigkeit (7) eintauchenden Abschnittes derart abgebogen ist, daß seine Endöffnung (17) oberhalb des Sperrflüssigkeitsspiegels liegt und daß sein unterhalb des Sperrflüssigkeitsspiegels liegender Wandungsabschnitt (19) Durchbrechungen (18) aufweist.

6. Vakuumpumpe nach Anspruch 5, dadurch gekennzeichnet, daß die Durchbrechungen (18) im oberen Teil des unterhalb des Sperrflüssigkeitsspiegels liegenden Wandungsabschnittes angeordnet sind.

7. Vakuumpumpe nach Anspruch 5 oder 6, dadurch gekennzeichnet, daß der unterhalb des Spiegels der Sperrflüssigkeit liegende Teil des Tauchrohres (8) einen geraden Abschnitt (19) aufweist, der in Bezug auf die Richtung des Gasstromes und in Bezug auf die Horizontale leicht abfallend gestaltet ist.

## Claims

1. Vacuum pump with an inlet and an outlet, characterised in that a barrier (4) which prevents water vapour and oxygen from entering is disposed after the outlet, which barrier comprises a housing (12, 13), which is separate from the vacuum pump (1) and partly filled with a sealing liquid (7), and an immersion tube (8), which is connected to the outlet of the vacuum pump (1) and is partly immersed in the sealing liquid (7).

2. Vacuum pump according to claim 1, characterised in that the housing is formed in two parts and comprises an upper section (12) with the inlet and outlet connections (5 and 6, respectively) and a lower section (13) with the sealing liquid (7).

3. Vacuum pump according to claim 2, characterised in that the immersion tube (8) is secured in a detachable manner to the upper housing section (12).

4. Vacuum pump according to one of the preceding claims, characterised in that a device (9) for trapping the reactive gases or vapours is disposed after the barrier (4).

5. Vacuum pump according to one of the preceding claims, characterised in that the immersion tube (8) is bent in the area of its section which is immersed in the sealing liquid (7) such that its end opening (17) lies above the sealing liquid surface and that its wall section (19) which lies below the sealing liquid surface comprises apertures (18).

6. Vacuum pump according to claim 5, characterised in that the apertures (18) are arranged in the upper part of the wall section which lies below the sealing liquid surface.

7. Vacuum pump according to claim 5 or 6, characterised in that the part of the immersion tube (8) which lies below the sealing liquid surface comprises a straight section (19) which slopes slightly downwards with respect to the direction of the gas flow and with respect to the horizontal.

## Revendications

1. Pompe à vide comprenant une entrée et une sortie, caractérisée en ce qu'en aval de la sortie, est agencé un arrêt (4) qui s'oppose à la pénétration de la vapeur d'eau ou de l'oxygène et qui comprend un boîtier (12, 13) séparé-de la pompe à vide (1) et partiellement rempli d'un liquide d'arrêt (7), et un tube plongeur (8) raccordé à la sortie de la pompe à vide (1), et qui est partiellement immergé dans le liquide d'arrêt (7).

2. Pompe à vide selon la revendication 1, caractérisée en ce que le boîtier est réalisé en deux parties et comprend un segment supérieur (12), qui présente les tubulures d'entrée et de sortie (5 et 6 respectivement) ainsi qu'un segment intérieur (13) qui contient le liquide d'arrêt (7).

3. Pompe à vide selon la revendication 2, caractérisée en ce que le tube plongeur (8) est fixé au segment supérieur (12) du boîtier de façon démontable.

4. Pompe à vide selon une des revendications précédentes, caractérisée en ce qu'un dispositif (9) destiné à piéger les gaz ou vapeurs réactifs est placé en aval de l'arrêt (4).

5. Pompe à vide selon une des revendications précédentes, caractérisée en ce que le tube plongeur (8) est recourbé dans la région de son segment immergé dans le liquide d'arrêt (7) de telle manière que son ouverture d'extrémité (17) se trouve au-dessus de la surface libre du liquide d'arrêt et en ce que le segment (19) de sa paroi qui est situé au-dessous de la surface libre du liquide d'arrêt présente des perforations (18).

6. Pompe à vide selon la revendication 5, caractérisée en ce que les perforations (18) sont disposées dans la région supérieure du segment de paroi qui se trouve au-dessous de la surface libre du liquide d'arrêt.

7. Pompe à vide selon la revendication 5 ou 6, caractérisée en ce que la partie du tube plongeur (8) qui se trouve au-dessous de la surface libre du liquide d'arrêt présente un segment rectiligne (19) qui est d'une forme qui descend légèrement par rapport à l'horizontale, dans le sens du courant gazeux.
